# EUROPÄISCHE PATENTANMELDUNG

(11) **EP 4 635 615 A2**
(43) Veröffentlichungstag der Anmeldung: **22.10.2025**
(21) Anmeldenummer: 25170915.0
(22) Anmeldetag: 16.04.2025
(51) Int. Cl.: B01F 35/12, B01F 23/47, B01F 27/053, B01F 27/13, B01F 27/96, B01F 25/53, B01F 27/2122, B01F 27/88

(54) **VERFAHREN UND VORRICHTUNG ZUM EINWIRKEN AUF EIN FLUID IN EINEM BEHÄLTER**

(30) Priorität: 17.04.2024 EP 24170845
(71) Anmelder: Triflex GmbH & Co. KG, 32423 Minden (DE)
(72) Erfinder: Sänger, Rene, 51379 Leverkusen (DE); Kühne, Kevin, 59514 Welver (DE); Nörenberg, Benita, 31655 Stadthagen OT Enzen (DE); Kastl, Martin, 1130 Wien (AT); Urech, Daniel, 5722 Gränichen (CH)
(74) Vertreter: Hoffmann Eitle

(57) **Zusammenfassung**

Verfahren zum Einwirken auf ein Fluid in einem Behälter, wobei ein Abstreifer (1) an der Innenwandung des Behälters entlanggeführt wird, um an der Innenwandung des Behälters anhaftendes Fluid abzustreifen.

## Beschreibung

### GEBIET DER ERFINDUNG

Die Erfindung betrifft ein Verfahren, eine Vorrichtung, ein System und eine Verwendung zum Einwirken auf ein Fluid in einem Behälter, insbesondere zum Verflüssigen und Entnehmen eines thixotropen Fluids aus einem Behälter.

### STAND DER TECHNIK

Es ist bekannt, dass unter Umständen in einem Behälter vorhandenes Fluid für eine spätere Verwendung vorbereitet und/oder auf in einem Behälter vorhandenes Fluid eingewirkt werden muss, um bei der nachfolgenden Verarbeitung und/oder bestimmungsgemäßen Verwendung des Fluids die gewünschten Ergebnisse zu erzielen. Die Verwendung kann beispielsweise auch das Entnehmen der Fluids aus einem Behälter sein. Ein derartiges Vorbereiten und/oder Einwirken wird oft von Hand durchgeführt. Dies ist meist aufwändige und führt zudem gegebenenfalls nicht zu zufriedenstellenden Ergebnissen.

### ZUSAMMENFASSUNG DER ERFINDUNG

Aufgabe der Erfindung ist es, das Einwirken auf ein Fluid in einem Behälter zu vereinfachen und/oder zu verbessern. Insbesondere soll ein möglichst effektives Entnehmen des Fluids möglich werden, so dass möglichst wenig Ausschuss, zum Beispiel in Form von Restmengen, in dem Behälter entsteht oder nach dem Entnahmevorgang dort verbleibt. Ein weiterer Aspekt der Erfindung ist es, Fluide zu verflüssigen. Auch damit wird die nachfolgende Verarbeitung und/oder Entnahme aus einem Behälter vereinfacht.

Die Aufgabe wird durch den Gegenstand der unabhängigen Ansprüche gelöst. Vorteilhafte Ausgestaltungen sind Gegenstand abhängiger Ansprüche und weiterer in der Beschreibung angeführter Ausführungsformen.

Mit der Erfindung wird eine zumindest teilweise Automatisierung von Arbeitsschritten für ein Einwirken auf das Fluid möglich. Es wurde erkannt, dass unterschiedliche, sich aber auch ergänzende Aspekte der Erfindung die Aufgabe lösen bzw. eigenständig zur Lösung der Aufgabe beitragen können, wobei die verschiedenen Aspekte vorteilhafterweise auch kombiniert werden können.

Nach einem Aspekt der Erfindung wird in dem Behälter mit Fluid ein Abstreifer verwendet, um Materialanhaftungen des Fluids zumindest zeitweise von der Innenwandung des Behälters mechanisch zu lösen ("abzustreifen"). Der Abstreifer wird dazu zumindest teilweise in Kontakt mit der Innenwandlung gebracht, und so an der Innenwandung entlanggeführt, dass damit ein Abstreifen zumindest eines Teils des Fluids von der Innenwandung erzielt wird. Das Abstreifen im Sinne der Erfindung muss nicht vollständig sein. Ein Abstreifen im Sinne der Erfindung ist auch dann gegeben, wenn nur ein Teil des Fluids abgestreift wird. Dem Abstreifen steht nicht entgegen, wenn das Fluid nach dem Abstreifen erneut mit der Innenwandung des Behälters in Kontakt kommt.

Das erfindungsgemäß abgestriffene Fluid oder Teile davon können vorteilhafterweise aus dem Behälter ausgebracht werden, zum Beispiel durch Zuführen zu einer Öffnung. Vorteilhafterweise wird es aus dem Behälter abgesaugt. Eine Entleerung des Behälters kann damit verbessert werden, insbesondere können damit die im Behälter verbleibenden Restmengen verringert werden.

Die Erfindung stellt damit ein Verfahren zum Einwirken auf ein Fluid in einem Behälter bereit, wobei ein Abstreifer an der Innenwandung des Behälters entlanggeführt wird, um an der Innenwandung des Behälters anhaftendes Fluid abzunehmen.

Der Begriff "Einwirken" umfasst im Sinne der Beschreibung ein mechanisches Einwirken auf das Fluid. Das Einwirken kann ein Bewegen zumindest eines Anteils des Fluids umfassen. Im Kontext der Beschreibung kann der Begriff "Einwirken" auch mehr oder zusätzliches als das mechanische Einwirken auf das Fluid selbst umfassen. Der Begriffsgehalt des Begriffs "Einwirken" kann sich aus dem Kontext ergeben. Da das "Einwirken" die Basis der Vorbereitung bzw. Grundlage der Verarbeitung bzw. Verwendung des Fluids sein kann, kann das mechanische Einwirken eine Tätigkeit sein, die - unabhängig von weiteren Vorbereitungs- und/oder Verwendungsschritten - vorhanden ist.

Der Begriff "Fluid" umfasst im Sinne der Erfindung eine Masse, die sich unter dem Einfluss von Scherkräften kontinuierlich verformt. Das Fluid umfasst dabei insbesondere auch höherviskose und/oder thixotrope Massen. Massen im Sinne der Erfindung umfassen Substanzen oder auch Zusammensetzungen. Die Zusammensetzungen können einphasig oder mehrphasig sein, wie z.B. Suspensionen, Dispersionen, Pasten oder Emulsionen.

In einer vorteilhaften Ausführungsform handelt es sich bei dem Fluid um eine Masse mit einer dynamischen Viskosität bei 23°C von mindestens 2000 mPas, vorzugsweise von mindestes 3000 mPas, weiter bevorzugt von mindestens 4000 mPas. In einer ebenso bevorzugten Ausführungsform hat das Fluid eine dynamische Viskosität bei 23°C zwischen 2000 mPas und 20000 mPas. Die dynamische Viskosität kann mit Hilfe von dem Fachmann bekannten Verfahren gemessen werden (so z.B. nach DIN EN ISO 2431 oder DIN EN ISO 3219).

In einer besonders vorteilhaften Ausführungsform ist das Fluid thixotrop. Der Begriff thixotrop umfasst auch partiell-thixotrop.

Der Begriff "Behälter" umfasst im Sinne der Beschreibung eine einen Hohlraum aufweisende Einrichtung. Es kann vorgesehen sein, dass das Fluid in dem Behälter verkauft, transportiert und/oder abgefüllt werden kann. In einer besonders bevorzugten Ausführungsform kann ein Behälter verwendet werden, in dem das Fluid an einen Anwender oder Bediener, der auf das Fluid für die Verwendung bzw. für die Vorbereitung der Verwendung einwirken möchte, bereitgestellt oder verkauft wird. In dieser Ausführungsform handelt es sich demnach um einen ready-to-use Behälter. Hierdurch können Ressourcen geschont bzw. kann Abfall vermieden werden. Alternativ oder zusätzlich ist es möglich, dass ein Verfahren, eine Vorrichtung und/oder ein System an den Behälter angepasst werden kann, um verbesserte Ergebnisse beim Einwirken zu erzielen.

In einer vorteilhaften Ausführungsform beträgt das Gesamtvolumen des Behälters mindestens 5 I, vorzugsweise mindestens 7 l, weiter bevorzugt mindestens 10 I. Es sind aber auch noch größere Volumina, z.B. 20 l und mehr möglich.

Die geometrische Ausgestaltung des Behälters kann eine verbesserte Restentleerung begünstigen, indem dieser beispielsweise eine konisch sich zum Boden verjüngende Seitenwandung aufweist. Zudem ist eine Seitenwandung mit glatter Innenoberfläche und / oder ebenso ein Boden mit glatter Innenoberfläche bevorzugt. Vorzugsweise weisen die Innenoberflächen außerdem keine Stufen und/oder Diskontinuitäten auf. Ein Behälter mit einer konisch zulaufenden Seitenwandung ist besonders bevorzugt.

Eine Anpassung einer Vorrichtung an den Behälter im Sinne der Erfindung kann umfassen, dass eine Abdeckung für den Behälter vorgesehen sein kann, die auf dem Behälter aufliegen kann und beispielsweise Öffnungen für eine Absaugung oder Rückführung des Fluids aus oder in den Behälter aufweisen kann. Die Abdeckung kann derart ausgestaltet sein, dass diese auf dem Behälter aufliegt. Es kann vorgesehen sein, dass die Abdeckung kraft- und/oder formschlüssig an dem Behälter befestigt werden kann. Eine derartige Befestigung bietet den Vorteil, dass die Abdeckung und gegebenenfalls in der Abdeckung vorhandene Öffnungen positioniert werden können und für die Dauer der Anwendung in der Position verbleiben können.

Es einer vorteilhaften Ausführungsform ist vorgesehen, dass die Abdeckung mit der Ansaugleitung und oder der Rücklaufleitung fest verbunden ist. In dieser Ausführungsform bilden die Abdeckung und die Leitungen eine feste Einheit. Damit ist die Handhabung verbessert.

Der Begriff "Innenwandung" umfasst im Sinne der Beschreibung die Seitenwandung des Behälters. Der Begriff "Innenwandung" im Sinne der Beschreibung kann zusätzlich zu der Seitenwand(ung) des Behälters auch zumindest einen Bereich des Bodens des Behälters umfassen. Sofern der Begriff "Wandung" und "Wand" verwendet werden, so ist aus dem Kontext unmittelbar ersichtlich, dass die Begriffe synonym für einander verwendet werden können.

Der Begriff "Abstreifer" umfasst im Sinne der Erfindung ein Bauteil bzw. Element, welches so ausgestaltet ist, dass es zumindest teilweise mit der Innenwandung des Behälters in Kontakt gebracht und unter zumindest zeitweiser Beibehaltung des Kontakts in dem Behälter bewegt werden kann, wodurch Anhaftungen des Fluids an der Innenwandung abgestreift werden können. Der Abstreifer kann sich von einem Rührorgan dadurch unterscheiden, dass der Abstreifer bei seiner Bewegung nicht zwingend das Fluid, welches nicht im Bereich an der Innenwandung des Behälters vorliegt, bewegt. Der Abstreifer kann so ausgestaltet sein, dass ihm nicht die Funktion eines Rührorgans zukommt, da durch den Abstreifer nicht das gesamte Fluid bewegt wird.

Der Abstreifer kann derart ausgestaltet und angeordnet sein, dass dieser bei einer Bewegung am Boden und/oder an der Seitenwand des Behälters entlanggeführt wird, so dass am Boden und/oder an der Seitenwand anhaftendes Material abgestriffen wird.

Die Bewegung des Abstreifers kann vorzugsweise mittels eines Antriebs erfolgen, so dass ein Anwender bzw. Bediener, der auf das Fluid einwirken möchte, diese Tätigkeit nicht händisch durchführen muss. Neben dem Antrieb für den Abstreifer kann zusätzlich ein Getriebe oder Umsetzungsorgan vorhanden sein, mittels dessen eine Geschwindigkeit bzw. Drehzahl für die Bewegung des Abstreifers erreichbar ist.

Gemäß einem weiteren Aspekt der Erfindung wird das Fluid in dem Behälter umgepumpt. Es wird vorzugsweise aus dem Behälter heraus und wieder zurückgeführt. Durch das Umpumpen kann eine Homogenisierung des Fluids herbeigeführt werden, die sonst typischerweise nur durch ein Rühren erzielt wird. Durch das Umpumpen kann ein Rührorgan und ein ggf. für den Antrieb des Rührorgans vorgesehener Motor entfallen, was eine Wartung aufgrund weniger zu wartender Bestandtele verringern kann. In einer vorteilhaften Ausführungsform weist die Vorrichtung somit kein Rührorgan auf. Ein Rührorgan ist insbesondere dadurch definiert , dass es erhebliche Teile des Fluids in einem Behälter in Bewegung versetzt.

Damit kann eine Konstruktion der Vorrichtung zur Durchführung des Verfahrens vereinfacht werden. Statt eines Rührorgans kann eine für Entnahme des Fluids aus dem Behälter vorgesehene Pumpe ebenso für die Homogenisierung des Fluids verwendet werden.

Mit Hilfe des erfindungsgemäßen Umpumpens können Homogenisierungsergebnisse erreicht werden, die denen eines Umrührens entsprechen, oder aber sogar besser sind.

Die Erfindung schafft somit ein Verfahren zum Einwirken auf ein Fluid in einem Behälter, wobei das Fluid aus dem Behälter gepumpt und in den Behälter zurückgeführt wird. Die obigen Ausführungen zu vorteilhaften Ausführungsformen, insbesondere des Fluids und des Behälters, geltend hier entsprechend.

Der Begriff "Zurückführen" umfasst im Sinne der Erfindung den Vorgang, dass ein Fluid, welches aus einem Behälter herausgepumpt wurde, wieder in den Behälter gelangt. Auf das aus dem Behälter herausgepumpte Fluid kann die Pumpe, welche das Fluid aus dem Behälter gepumpt hat, weiter einwirken, so dass das Fluid unter Pumpwirkung wieder in den Behälter gelangt. Es ist aber auch möglich, dass das aus dem Behälter herausgepumpte Fluid im Wesentlich in den Behälter zurückfließt.

Der Begriff "Homogenisieren" umfasst im Sinne der Beschreibung eine Vergleichmäßigung einer Eigenschaft des Fluids über die Gesamtmenge des in dem Behälter vorliegenden Fluids. Beispielsweise kann die Dichte und/oder die Viskosität des Fluids über die Gesamtmenge im Behälter vergleichmäßigt werden. Vorteilhafterweise umfasst das Homogenisieren eines thixotropen Fluids zunächst die Erniedrigung und dann die Vergleichmäßigung der Viskosität.

Es ist besonders bevorzugt, dass die beiden vorgenannten Aspekte der Erfindung - also das Abstreifen des Fluids von der Innenwandung des Behälters und das Umpumpen zwecks Homogenisierens - miteinander kombiniert werden. Besonders vorteilhaft ist es, dass dabei auf ein Rührorgan verzichtet werden kann.

In einer bevorzugten Ausführungsform kann das Verfahren einen Schritt umfassen, bei dem das aus dem Behälter entnommene Fluid mit mindestens einem weiteren (zweiten) Fluid gemischt wird. Das Verfahren umfasst damit noch einen anschließenden Schritt des Mischens. Auch das Mischen kann zumindest teilautomatisiert durchgeführt werden.

Sofern ein "weiteres Fluid" beschrieben wird, so ist nicht ausgeschlossen, dass noch ein weiteres (also drittes) Fluid verwendet werden kann. In einer bevorzugten Ausführungsform wird das Fluid mit einem weiteren Fluid gemischt, wobei zuvor ein Abstreifen und ein Umpumpen des Fluids durchgeführt wird.

Es kann alternativ auch vorgesehen sein, dass das Mischen des Fluids mit einem weiteren Fluid vor dem Abstreifen und Umpumpen des Fluids erfolgt.

Sofern das Mischen von Fluiden, d.h. dem Fluid und mindestens einem weiteren Fluid, beschrieben wird, so kann es sich um jedwede Fluidkombination handeln. In einer bevorzugten Ausführungsform kann es sich bei dem Fluid im Sinne der Beschreibung um eine aushärtbare Komponente handeln.

Von einer aushärtbaren Komponente wird im Sinne der Beschreibung eine Flüssigkeit umfasst, die bevorzugt durch eine Polymerisationsreaktion, insbesondere durch Zugabe einer weiteren Komponente, dem Härter, erhärten kann.

Die aushärtbare Komponente kann ein aushärtbares Harz sein. Die Harz-Komponente kann ein flüssiges oder verflüssigbares natürliches oder synthetisches Harz, bevorzug synthetisches Harz sein, welches durch Polymerisation, Polyaddition oder Polykondensation zu Duromeren oder Elastomeren aushärtet. Bevorzugte Harze sind ausgewählt aus der Gruppe bestehend aus Polyurethan, Polymethylmethacrylat (PMMA), Polyharnstoff, Vinylester, Polyester, Epoxid, Polyacrylat oder Styrol-Butadien-Kautschuk oder Mischungen daraus.

Das Harz kann als Präpolymer vorliegen. "Präpolymere" im Sinne der Erfindung sind oligomere oder bereits polymere Verbindungen, die als Vor- oder Zwischenprodukte zur Synthese von hochmolekularen Substanzen liegen. In einer bevorzugten Ausführungsform umfasst die aushärtbare Komponente mindestens ein Polymethylmethacrylatharz (PMMA-Harz) oder ein Polyurethan. Bevorzugt wird die aushärtbare Komponente durch Polyaddition oder radikalische Polymerisation ausgehärtet.

In einer ganz besonders bevorzugten Ausführungsform der Erfindung handelt es sich bei dem Fluid um ein aushärtbares PMMA-Harz. Das gilt für beide Aspekte der Erfindung, also das Abstreifen sowie das Umpumpen. Das gilt ganz besonders für die Kombination beider Aspekte.

Bevorzugt wird die Kombination der Aspekte, insbesondere für ein PMMA Harz als Fluid, zur Bereitstellung einer aushärtbaren Abdichtungsmasse am Ort ihrer Verwendung eingesetzt, also auf einer Baustelle.

Das Aushärten des Fluids, bevorzugt die Polymerisation des Harzes kann durch einen Härter, insbesondere umfassend einen Initiator oder Katalysator, initiiert werden.

Das weitere Fluid ist bevorzugt eine Härter Komponente umfassend einen Initiator. Übliche Polymerisationinitiatoren und Katalysatoren sind allgemein bekannt und die Härter-Komponente kann hieraus frei gewählt werden.

Das weitere Fluid kann eine Härter-Komponente sein, die an das (erste) Fluid angepasst sein kann, um bei Zumischung zu dem (ersten) Fluid ein Härten des (ersten) Fluids zu bewirken.

Das weitere Fluid kann insbesondere eine Azoverbindung oder ein Peroxid umfassen.

In einer bevorzugten Ausführungsform ist das weitere Fluid eine Härter-Komponente umfassend ein Peroxid, insbesondere ein organisches Peroxid, vorzugsweise ausgewählt aus der Gruppe bestehend aus Benzoylperoxid, Hydroperoxiden, Dicumylperoxid und Methylethylketonperoxid.

Um den Härter dem Harz in einer für die Polymerisation geeigneten Menge und Konzentration sicher zuzusetzen, ist es vorteilhaft, die Härter-Komponente zuverlässig zu dosieren. Unter diesen Umständen stellt eine verlässliche Dosierung, die zum gewünschten Mischungsverhältnis führt, auch deswegen eine besondere Herausforderung dar, weil der prozentuale Anteil des üblicherweise in größeren Mengen gelieferten Härters in der Mischung oft nur im niedrigen einstelligen Prozentbereich, insbesondere zwischen 2-6 %, liegt.

Im Sinne der Beschreibung kann das Mischen in einem Statikmischer durchgeführt werden. Statikmischer sind dem Fachmann aus seinem allgemeinen Fachwissen bekannt. Es kann vorgesehen sein, dass ein Mischen innerhalb einer Vorrichtung erfolgt und eine Abgabeeinrichtung nachgeschaltet ist.

In einer bevorzugten Ausführungsform ist der Abstreifer in dem Behälter angeordnet, vorzugsweise zentrisch.

Die Umdrehungsgeschwindigkeit des Abstreifers beträgt vorzugsweise unter 30 Umdrehungen/min, insbesondere bevorzugt unter 25 Umdrehungen/min, insbesondere bevorzugt unter 20 Umdrehungen/min, insbesondere bevorzugt unter 15 Umdrehungen/min, insbesondere bevorzugt unter 10 Umdrehungen/min, insbesondere bevorzugt unter 5 Umdrehungen/min, in dem Behälter gedreht.

Insbesondere kann der Abstreifer mit einer Umdrehungsgeschwindigkeit von im Wesentlichen 2 Umdrehungen/min gedreht werden. Hierdurch kann erreicht werden, dass eine geringe Geschwindkeit ausgenutzt wird, die vollkommen ausreichend ist, um die Materialanhaftungen an der Innenwandung abzustreifen, und keine Geschwindigkeit gewählt wird, die für ein Rühren mit der Zielsetzung des Mischens typischerweise notwendig ist. Hierdurch kann der Energieeintrag sowohl in Form einer benötigten Spannung bzw. einem Strom für den Antrieb eines Rührorgans entfallen und nur ein geringer Stromverbrauch ist notwendig.

In einer besonders bevorzugten Ausführungsform wird der Abstreifer mit einer vorgenannten Drehzahl, insbesondere intervallweise, d.h. diskontinuierlich, bewegt. Es ist nicht ausgeschlossen, dass der Abstreifer auch kontinuierlich bewegt wird, aber es können insbesondere Pausen zwischen den Bewegungsphasen vorliegen. Hierdurch wird dem Zweck des Abstreifers genüge getan und auch Antriebsenergie für die Bewegung des Abstreifers verringert. Insbesondere kann der Abstreifer mit einer Drehzahl von 2 Umdrehungen/min intervallweise betrieben werden.

Der Abstreifer kann der Restentleerung des Behälters dienen.

In einer bevorzugten Ausführungsform sind eine Ansaugleitung und der Abstreifer derart angeordnet, dass der bewegte Abstreifer der Ansaugleitung Fluid zuführt. Insbesondere kann der Abstreifer um das Ende der Ansaugleitung angeordnet sein.

Der Abstreifer kann derart von seiner Ausgestaltung und/oder Material gewählt werden, dass der Abstreifer randseitig und/oder bodenseitig eine Elastizität aufweist, die eine Anpassung bei einer Veränderung der Form der Seitenwand und/oder des Bodens des Behälters ermöglicht. Hierdurch kann die Möglichkeit geschaffen werden, dass der Abstreifer eine sich beispielsweise durch den Transport ergebende Veränderung der Form des Behälters ausgleichen kann. Insbesondere kann eine Deformation, insbesondere in Form einer Beule, in der Seitenwand und/oder im Boden ausgeglichen werden. Es kann eine Ausgestaltung und/oder ein Material am Abtreifer oder für den Abstreifer gewählt werden, welches eine Anpassung in der Form bei ausreichendem Kontakt erzielt werden kann, um ein Abstreifen und/oder Zuführen des Fluids zur Ansaugleitung zu bewirken.

Die Erfindung schafft auch eine Vorrichtung zum Einwirken auf ein Fluid in einem Behälter, wobei die Vorrichtung einen in dem Behälter anordbaren Abstreifer aufweist, der an die Innenwandung des Behälters angepasst ist, um eingesetzt in den Behälter an der Innenwandung des Behälters entlanggeführt zu werden, um an der Innenwandung des Behälters anhaftendes Fluid abzustreifen.

Der Begriff "Abstreifer" im Sinne der Beschreibung umfasst in der Ausgestaltung der Vorrichtung ein Element, welches eine Welle aufweist, von der sich mindestens ein radial verlaufendes Kontaktelement zum Kontakt mit der Innenwandung des Behälters erstreckt. Das Kontaktelement kann in seiner radialen Erstreckung einen nicht geradlinig verlaufenden Verlauf einnehmen. Es ist mehr als ein Kontaktelement an der Welle möglich, wobei es bevorzugt sein kann, dass die an der Welle angeordneten, sich radial erstreckenden Kontaktelemente winkeläquidistant um die Welle angeordnet sind. Insbesondere können zwei Kontaktelemente vorgesehen sein, zwischen denen ein Winkel von im Wesentlichen 180° um die Welle herum vorliegt. In einer bevorzugten Ausführungsform weist das Kontaktelement bzw. die Kontaktelemente einen Durchbruch auf, sodass das Fluid "durch das Kontaktelement hindurchfließen kann", das Kontaktelement verdrängt somit nicht das außerhalb des Bereichs an der Innenwandung vorliegende Fluid. Bei einer Bewegung des Kontaktelements wird das Fluid nicht zwangsweise bewegt bzw. verdrängt, sondern das Fluid kann durch den Durchbruch fließen, wenn das Kontaktelement bzw. die Kontaktelemente relativ zum Fluid bewegt wird bzw. werden. Mittels der Welle kann der Abstreifer bewegt werden, insbesondere rotatorisch angetrieben werden. Der Antrieb kann mittels eines Motors erfolgen. Eine Übersetzung bzw. ein Getriebe zwischen dem Motor und dem Abstreifer bzw. der Welle ist möglich.

Die Ausgestaltung, dass der Abstreifer mit seiner Außenkontur an die Innenwandung des Behälters angepasst ist, umfasst im Sinne der Beschreibung eine Ausgestaltung, dass die Außenkontur des Abstreifers komplementär zur Innenwandung des Behälters ausgestaltet ist. Insbesondere kann eine Außenkontur, die an die Innenwandung des Behälters angepasst ist, eine Ausgestaltung aufweisen, dass die Außenkontur des Abstreifers im Wesentlichen parallel zur Innenwandung des Behälters bei eingesetztem Abstreifer in den Behälter verläuft.

Das oder die Kontaktelement(e) kann/können mit seiner/ihrer Gestaltung in radialer Erstreckung derart ausgestaltet sein, dass bei einer Bewegung des Kontaktelements eine Bewegung der ersten Komponente in Richtung auf das Ansaugrohr erfolgen kann.

Der Abstreifer kann eine Hohlwelle mit einer elastischen Lippe, insbesondere aufweisend ein elastisches Material, bevorzugt Gummi, aufweisen. In der Hohlwelle kann die Ansaugleitung für das Fluid gelagert sein. Die elastische Lippe kann die Seitenwand und/oder den Boden des Behälters kontaktieren. Durch die Anordnung und die Bewegung des Abstreifers kann dieser der Ansaugleitung Fluid zuführen. Insbesondere können Abstreifer und Ansaugleitung konzentrisch im Behälter vorliegen, wobei die Ansaugleitung insbesondere mittig im Behälter vorliegen kann. Insbesondere kann die Ansaugleitung am Boden des Behälters angeordnet werden.

Am Abstreifer können zwischen Hohlwelle und Lippe Verstrebungen vorgesehen sein, die derart ausgeformt sind, dass diese beim Bewegen des Abstreifers ein Umwälzen des Fluids im Wesentlichen von oben nach unten und von außen nach innen bewirken. Es können Verstrebungen mit einer geeigneten Krümmung vorgesehen sein, die bei einer Bewegung des Abstreifers das Fluid, insbesondere am Boden des Behälters, in Richtung Behältermitte bewegen.

Die Erfindung schafft auch eine Vorrichtung zum Einwirken auf ein Fluid in einem Behälter, wobei die Vorrichtung eine Ansaugleitung und eine Rücklaufleitung aufweist, die ausgestaltet sind, in den Behälter mit der ersten Komponente geführt zu werden.

Der Begriff "Ansaugleitung" umfasst im Sinne der Beschreibung eine Leitung, die in Verbindung mit einer Pumpe stehen kann bzw. mit einer Pumpe verbunden werden kann, um das Fluid aus dem Behälter anzusaugen. Die Ansaugleitung kann einen Abschnitt aufweisen, der in den Behälter hineinragt und durch den das Fluid aus dem Behälter abgepumpt werden kann.

Der Begriff "Rücklaufleitung" umfasst im Sinne der Beschreibung eine Leitung, durch die das Fluid, die den Behälter verlassen hat, wieder in den Behälter zurückgeführt werden kann. Die Rücklaufleitung kann an einer Öffnung des Behälters angeordnet werden und/oder in den Behälter von oben hineinragen.

Es kann vorgesehen sein, dass die Ansaugleitung und/oder die Rücklaufleitung durch eine Abdeckung am Behälter geführt werden können. Insbesondere können die Rücklaufleitung und/ die Ansaugleitung sich durch die Abdeckung erstrecken. An die Außenkontur und den Außendurchmesser der Ansaugleitung und/oder der Rücklaufleitung angepasste Öffnungen bzw. Durchbrüche, in denen die Ansaugleitung und/oder die Rücklaufleitung fixiert sein können, können in der Abdeckung vorgesehen sein.

Der Aspekt der Vorrichtung betreffend die Ansaugleitung und die Rücklaufleitung kann mitr dem Aspekt des Abstreifers kombiniert werden.

In einer bevorzugten Ausführungsform weist die Ansaugleitung ein Ansaugrohr auf, das eine an den Behälter angepasste Länge hat, so dass eine am Ansaugrohr ausgebildete Öffnung kurz oberhalb des Bodens des Behälters endet.

Der Begriff "Ansaugrohr" umfasst im Sinne der Beschreibung ein rohrförmiges Element bzw. einen rohrförmigen Abschnitt, der hinsichtlich seines Innen- und/oder Außenquerschnitts jegliche Ausgestaltung haben kann. Eine runde Ausgestaltung ist möglich, aber nicht zwingend erforderlich. In einer lediglich besonders bevorzugten Ausführungsform ist der Außendurchmesser des Ansaugrohres rund, insbesondere kreisförmig.

Im Sinne der Beschreibung umfasst der Begriff "kurz oberhalb des Bodens" einen Abstand zwischen der Eröffnung des Ansaugrohres und des Bodens, der gerade so gering ist, dass die erste Komponente auf das Ansaugrohr zufließen kann, aber gerade so gering ist, dass eine gute Restentleerung des Behälters erreicht werden kann.

In einer bevorzugten Ausführungsform ist das Ansaugrohr im Wesentlichen zentrisch zum Behälter anordbar, wodurch die Möglichkeit für eine gute Restentleerung erhöht werden kann, da von allen Seiten gleichmäßig die erste Komponente auf das Ansaugrohr zufließen kann.

In einer bevorzugten Ausführungsform weist das Ansaugrohr ein offenes Ende auf. Hierdurch kann eine Öffnung am Ansaugrohr für das Ansaugen vorgesehen sein, die am longitudinalen Ende des Ansaugrohres angeordnet ist, wodurch eine einfache Ausgestaltung möglich ist, die zudem für eine gute Restentleerung verwendet werden kann. Das Ansaugrohr kann insbesondere endseitig offen ausgestaltet sein, was die Gestaltung, die Konstruktion und/oder die Wartung der Vorrichtung vereinfacht.

Es kann aber auch in einer alternativen und/oder zusätzlichen Ausführungsform möglich sein, dass mindestens eine radial ausgerichtete Öffnung am Ende des Ansaugrohres vorgesehen ist, wodurch die Möglichkeit geschaffen werden kann, dass das Ansaugrohr mit seinem in den Behälter gerichteten Ende auf dem Boden des Behälters aufsteht und das Fluid über die radial ausgerichtete Öffnung bzw. die radial ausgerichteten Öffnungen angesaugt wird.

In einer bevorzugten Ausführungsform ist in dem Ansaugrohr eine Rückschlagarmatur angeordnet. Mittels der Rückschlagarmatur kann die Möglichkeit verringert werden, dass in das Ansaugrohr angesaugte erste Komponente wieder zurück in den Behälter gelangt.

Der Begriff "Rückschlagarmatur" umfasst im Sinne der Beschreibung jedwedes auf einen Fluidstrom einwirkendes Element, das einen Fluidstrom in nur einer Richtung zulässt. Die Rückschlagarmatur stellt sicher, dass das Fluid im Ansaugrohr nur in Richtung des Ansaugens fließen kann. Eine Rückschlagarmatur kann insbesondere als Rückschlagventil oder Rückschlagklappe ausgestaltet sein.

In einer bevorzugten Ausführungsform weist der Abstreifer eine Hohlwelle und ein sich von der Hohlwelle radial erstreckendes Kontaktelement zum Kontakt mit der Innenwandung des Behälters auf, wobei das Kontaktelement einen Durchbruch aufweist. In einer besonders bevorzugten Ausführungsform ist die Hohlwelle um das Ansaugrohr drehbar angeordnet.

Der Begriff "drehbar angeordnet" umfasst im Sinne der Beschreibung die Möglichkeit, dass die Hohlwelle bzw. der Abstreifer um das Ansaugrohr drehen kann, ohne dass sich das Ansaugrohr selbst drehen muss.

Der Begriff "Hohlwelle" im Sinne der Beschreibung umfasst eine Welle, die an die Außenkontur des Ansaugrohres zumindest abschnittsweise angepasst ist. Ein runder oder kreisförmiger Innenquerschnitt der Hohlwelle ist bevorzugt, damit eine gleichförmige Bewegung möglich ist.

Der Begriff "Durchbruch" im Sinne der Beschreibung umfasst jedwede Form und sonstige Ausgestaltung, die es ermöglicht, dass die erste Komponente durch den Durchbruch fließen kann, wenn das erste Kontaktelement relativ zur ersten Komponente bewegt wird. Eine geometrische Ausgestaltung des Durchbruchs, dass dieser einfach gestaltet ist und mittels einfach konstruierbarer Formen vorliegen kann, ist bevorzugt. Es sind aber auch Formen für den Durchbruch möglich, die lediglich die Funktion eines Durchfließens der ersten Komponente durch den Durchbruch, ermöglichen.

In einer bevorzugten Ausführungsform weist der Abstreifer ein elastisches Material auf. Hierdurch kann bei dem hergestellten Kontakt zwischen dem Abstreifer und der Innenwandung des Behälters sichergestellt werden, dass keine übermäßige Reibung erzeugt wird. Eine übermäßige Reibung könnte schädlichen Einfluss auf den Antrieb des Abstreifers und/oder einen erhöhten Verschleiß des Abstreifers oder sogar eine Beeinträchtigung des Behälters bewirken, wenn der Abstreifer entlang der Innenwandung bewegt wird. Sofern beschrieben ist, dass der Abstreifer ein elastisches Material aufweist, so umfasst dieses im Sinne der Beschreibung, dass der Abstreifer im Wesentlichen aus dem elastischen Material bestehen kann. Es kann aber auch in einer bevorzugten Ausführungsform vorgesehen sein, dass das elastische Material eine Stützkonstruktion, die Teil des Abstreifers ist, ummantelt, sodass die Stützkonstruktion dem Abstreifer eine stabile Form gibt und die Ummantelung mittels des elastischen Materials die Reibung vermindert.

In einer bevorzugten Ausführungsform weist die Ansaugleitung eine mechanische Schnittstelle auf. Eine mechanische Schnittstelle ermöglicht, dass ein modulartiger Aufbau verwendet werden kann. Beispielsweise kann die beschriebene Vorrichtung an den Behälter des Fluids in Bezug auf Ansaugrohr und/oder Abstreifer und/oder eine Abdeckung angepasst sein und im Wesentlichen die erforderlichen Bestandteile umfassen. Es kann vorgesehen sein, dass die Vorrichtung neben den genannten Komponenten weitere Komponenten, wie beispielsweise eine Abdeckung, aufweisen kann. Es kann auch vorgesehen sein, dass eine Aufnahme mit Leitungen für einen Behälter eines weiteren Fluids ein Teil der Vorrichtung sein kann. Mittels der Aufnahme kann der Behälter mit dem weiteren Fluid verbunden werden und die Leitungen können den für das Einwirken gewünschten Fluss des weiteren Fluids gewährleisten. Es kann auch vorgesehen sein, dass ein Hohlraum und Leitungen Teil der Vorrichtung sein können, wobei das weitere Fluid in den Hohlraum eingebracht bzw. gefüllt werden kann. Es kann zusätzlich oder alternativ zu anderen Bestandteilen vorgesehen sein, dass für die Bewegung des Abstreifers ein Getriebe, ein Umsetzer oder eine getriebeähnliche Einheit Teil der Vorrichtung sein kann, die sicherstellen kann, dass der Abstreifer mit einer gewünschten Geschwindigkeit entlang der Innenwandung des Behälters für die erste Komponente geführt wird. Beispielsweise ist es möglich, dass zwei zusammenwirkende Elemente verwendet werden, um die Geschwindigkeit bzw. Umdrehungszahl des Abstreifers sicherzustellen. Es ist beispielsweise möglich, dass 2 oder mehrere in einem bestimmten Verhältnis zusammenwirkende Elemente, insbesondere Zahnräder, vorgesehen sind, um insbesondere zu ermöglichen, dass der Abstreifer mit einer im Wesentlichen vorbestimmten Umdrehungszahl an der Innenwandung des Behälters entlanggeführt wird.

Ein Getriebe bzw. ein Umsetzer für den Abstreifer kann mittels zweier Zahnräder ausgestaltet sein, von den eines ein Antriebszahnrad, welches mit einem Antrieb verbunden werden kann, und das andere der beiden ein Abstreiferzahnrad als Abtriebszahnrad, welches mit dem Antriebszahnrad zahnt, sein kann.

Der Begriff "mechanische Schnittstelle" umfasst im Sinne der Beschreibung eine mechanische Schnittstelle, die eine Anbindung ermöglicht. Die Anbindung kann in Form einer Steck-, Schraub-, Steck-Schraub- oder jeglichen anderen Verbindung realisiert werden. Mittels der mechanischen Schnittstelle kann eine Befestigung bzw. Fixierung ermöglicht werden, bei der die Ansaugleitung mit einer weiteren Leitung derart verbunden werden kann, dass ein Fluss von der Ansaugleitung in die weitere Leitung möglich ist.

Es kann auch möglich sein, dass eine gegebenenfalls vorhandene Rücklaufleitung eine mechanische Schnittstelle aufweist.

Es kann vorgesehen sein, dass die ein Modul bildende Vorrichtung mit einem Modul, welches eine oder mehrere Pumpen aufweist, verbunden werden kann. Ein modularer Aufbau eröffnet die Möglichkeit eines vereinfachten Transports, einfacher Wartung und/oder einer erhöhten Flexibilität im Hinblick auf unterschiedliche erste und weitere Komponenten.

Die Erfindung schafft auch ein System zum Einwirken auf ein Fluid in einem Behälter umfassend eine Vorrichtung zum Einwirken auf ein Fluid und eine an den Behälter angepasste Vorrichtung. Hierdurch können die Anteile, die an den Behälter angepasst sein müssen, unabhängig von weiteren Bestandteilen und/oder Modulen vorliegen. Beispielsweise ist es möglich, dass die Vorrichtung in Abhängigkeit vom Behälter angepasst werden muss, aber die anderen Bestandteile oder Module unabhängig vom Behälter verwendet werden können.

In einer bevorzugten Ausführungsform weist das System eine Pumpe mit einem Anschluss an die Vorrichtung auf. Der Anschluss kann eine Verbindungsmöglichkeit mit der mechanischen Schnittstelle sein. Insbesondere können mehrere Pumpen vorhanden sein. Die Anzahl der Pumpen kann der Anzahl der Fluide entsprechen. Bei einem Vorhandensein einer Anzahl von Pumpen, die der Anzahl der Fluide entspricht, können die Fluide unabhängig voneinander gepumpt bzw. gefördert werden und insbesondere ein vorgegebenes Mischungsverhältnis der Fluide gegebenenfalls erzielt werden.

Sofern beschrieben ist, dass eine Pumpe vorgesehen sein kann, so ist es möglich, dass die Pumpe Bestandteil eines weiteren Moduls ist, das das Modul mit dem Abstreifer und/oder der Ansaugleitung ergänzen kann. Das Modul mit der Pumpe bzw. den Pumpen kann auch gegebenenfalls einen Antrieb für den Abstreifer aufweisen. Das Modul mit den Pumpen kann auch eine Energieversorgung, insbesondere in Form einer Spannungsquelle, die als Batterie oder Akkumulator ausgestaltet sein kann, umfassen.

In einer bevorzugten Ausführungsform weist das System eine Steuereinheit auf, die ausgestaltet ist, die Pumpe hinsichtlich der Menge des Fluids, welches aus dem Behälter gepumpt werden soll, anzusteuern. Die Steuereinheit kann gegebenenfalls mehrere Pumpen ansteuern.

Der Begriff "Steuereinheit" im Sinne der Beschreibung umfasst eine elektrische bzw. elektronische Einrichtung, die mit der Pumpe bzw. den Pumpen funktional gekoppelt ist, um Signale zur Ansteuerung der Pumpe(n) zu erzeugen und/oder weiterzuleiten. Eine unidirektionale Verbindung zwischen Steuereinheit und Pumpe(n) kann bevorzugt sein; es ist aber nicht ausgeschlossen, dass die Steuereinheit auch Signale empfängt. Die Steuereinheit kann mit einer Bediener- oder Anwender-Schnittstelle verbunden sein, um Parameter für das Einwirken und/oder Start-/Stop-Signale zur Steuereinheit zu übermitteln, so dass diese beispielsweise die Pumpen wie vom Anwender gewünscht ansteuern kann.

Das Modul mit den Pumpen kann die Steuereinheit aufweisen.

Das Modul mit den Pumpen kann einen Antrieb für den Abstreifer aufweisen. Die Steuereinheit kann mit dem Antrieb für den Abstreifer funktional gekoppelt sein, um Signale zur Steuerung des Antriebs für den Abstreifer zu erzeugen und/oder weiterzuleiten. Eine unidirektionale Verbindung zwischen Steuereinheit und Antrieb für den Abstreifer kann bevorzugt sein; es ist aber nicht ausgeschlossen, dass die Steuereinheit auch Signale empfängt. Es kann vorgesehen sein, dass mittels der Bediener- oder Anwender-Schnittstelle die Geschwindigkeit bzw. Drehzahl für den Abstreifer veränderbar ist. Sofern die Steuereinheit für die Pumpe(n) auch eine Steuereinheit für den Antrieb für den Abstreifer bezeichnet wird, so versteht es sich von selbst, dass auch eine zusätzliche Steuereinheit für den Antrieb des Abstreifers vorgesehen sein kann.

Mittels der Steuereinheit kann - sofern ein Mischen zweier Komponenten gewünscht ist - zunächst das Fluid aus dem Behälter herausgepumpt und zurückgeführt werden, um das Fluid zu homogenisieren. Nach erfolgter Homogenisierung kann die Steuereinheit automatisch den Mischvorgang durchführen, indem die Pumpen für die zu mischenden Fluide entsprechend dem Mischungsverhältnis angesteuert werden.

In einer bevorzugten Ausführungsform weist das System eine Steuereinheit auf, die ausgestaltet ist, einen Motor zur Bewegung des Abstreifers anzutreiben, wobei die Steuereinheit ausgestaltet ist, den Abstreifer mit einer Umdrehungsgeschwindigkeit von unter 30 Umdrehungen/min, insbesondere bevorzugt unter 25 Umdrehungen/min, insbesondere bevorzugt unter 20 Umdrehungen/min, insbesondere bevorzugt unter 15 Umdrehungen/min, insbesondere bevorzugt unter 10 Umdrehungen/min, insbesondere bevorzugt unter 5 Umdrehungen/min, in dem Behälter, insbesondere intervallmäßig, zu drehen.

In einer bevorzugten Ausführungsform umfass das System ein 3-fach-Ventil, mittels dem wahlweise Fluid aus dem Behälter wieder in den Behälter über eine Rücklaufleitung zurückgeführt werden kann. Eine einfache Ausgestaltung unterschiedlicher Fließpfade ist möglich. Insbesondere kann zunächst eine Homogenisierung des Fluids durchgeführt werden und im Anschluss daran eine Mischung mit einem weiteren Fluid. Hierzu ist lediglich die Stellung des 3-fach-Ventil zu verändern.

Die Erfindung schafft auch eine Verwendung einer Vorrichtung oder eines Systems zum Einwirken auf ein Fluid in einem Behälter, wobei ein Abstreifer verwendet wird, um das Fluid von der Innenwandung des Behälters abzustreifen.

Die Erfindung schafft auch eine Verwendung einer Vorrichtung oder eines Systems zum Einwirken auf ein Fluid in einem Behälter, wobei eine Pumpe verwendet wird, um das Fluid aus dem Behälter zu pumpen und das aus dem Behälter gepumpte Fluid wieder in den Behälter zurückzuführen.

Die Erfindung wird hinsichtlich eines oder mehrerer Aspekte eines Verfahrens, einer Vorrichtung, eines Systems und einer Verwendung beschrieben. Die Beschreibung jedes einzelnen der genannten Kategorien und der Aspekte ergänzen die jeweils anderen Ausführungen zu den Kategorien und/oder Aspekten miteinander, sodass insbesondere die Beschreibung der Vorrichtung und/oder des Systems umfassend die Vorrichtung für die Beschreibung des Verfahrens und/oder die Beschreibung der Verwendung verwendet werden kann die Kategorien und/oder Aspekte ergänzen einander und können hinsichtlich ihrer formalen Ausgestaltung von Vorrichtungsmerkmalen, Verfahrensmerkmalen und Verwendungsmerkmalen zwanglos ausgetauscht, ergänzt und/oder verwendet werden.

Die hier verwendeten Ausdrücke "umfassen" und "aufweisen" schließen neben einer wörtlichen Bedeutung auch die Ausdrücke "im Wesentlichen bestehen aus" und "bestehen aus" ein und beziehen sich speziell auf diese. Somit beziehen sich die Ausdrücke "umfassen" und "aufweisen" sowohl auf Ausführungsformen, bei denen der Gegenstand, der die speziell aufgeführten Elemente "umfasst" bzw. "aufweist", keine weiteren Elemente umfasst, als auch auf Ausführungsformen, bei denen der Gegenstand, der die speziell aufgeführten Elemente "umfasst" bzw. "aufweist", weitere Elemente umfassen kann und/oder tatsächlich umfasst.

Weitere Aufgaben, Merkmale, Vorteile und Aspekte der vorliegenden Erfindung werden für den Fachmann aus der folgenden Beschreibung und den beigefügten Ansprüchen ersichtlich. Es sollte jedoch verstanden werden, dass die folgende Beschreibung, die beigefügten Ansprüche und die spezifischen Beispiele, die bevorzugte Ausführungsformen der Anwendung zeigen, nur zur Veranschaulichung gegeben werden. Verschiedene Änderungen und Modifikationen im Rahmen des Geistes und des Umfangs der offengelegten Erfindung werden dem Fachmann beim Lesen der folgenden Ausführungen ohne weiteres einleuchten.

### FIGUREN

- Fig. 1: zeigt in einer schematischen Darstellung einen Abstreifer in einer isometrischen Darstellung;
- Fig. 2: zeigt den Abstreifer von Fig, 1 in einer Ansicht von oben;
- Fig. 3: zeigt den Abstreifer der Fig. 1 und 2 in einer Ansicht von der Seite;
- Fig. 4: zeigt eine schematische Darstellung einer Vorrichtung mit einer Ansaugleitung; und
- Fia. 5: zeigt eine schematische Darstellung eines Systems zum Mischen zweier Fluide.

### SPEZIELLE BESCHREIBUNG

Die Figuren 1 bis 3 zeigen einen Abstreifer 1, der verwendet wird, um eingesetzt in einen Behälter Materialanhaftungen an der Innenwandung des Behälters abzustreifen. In der dargestellten Ausführungsform weist der Abstreifer 1 eine Hohlwelle 2 und zwei sich radial von der Hohlwelle 2 erstreckende Kontaktelemente 3 auf. Die Kontaktelemente 3 sind nicht vollflächig ausgeführt, sondern weisen jeweils einen Durchbruch 4 auf.

Fig. 4 zeigt in einer schematischen Darstellung eine Vorrichtung 5, die eine Ansaugleitung 7 mit einem Ansaugrohr 6 aufweist. In der dargestellten Ausführungsform ist die Ansaugleitung 7 mit einer Abdeckung 8 für einen Behälter 9, der ein Fluid einhält, verbunden. An der Ansaugleitung 7 ist endseitig eine mechanische Schnittstelle 10 ausgebildet, mittels derer die Ansaugleitung 7 mit einer Leitung einer Pumpe wahlweise verbunden werden kann.

Fig. 5 zeigt schematisch ein System zum Mischen zweier Fluide, wobei ein Modul 11 mit den Ansaugleitungen 12, 13 für die in den Behältern 14, 15 befindlichen Fluide vorhanden ist. Die Ansaugleitungen 12, 13 sind mittels mechanischen Schnittstellen 16, 17 mit Zuleitungen zu Pumpen 18, 19 verbunden. Die Ansteuerung der Pumpen 18, 19 erfolgt über eine Steuereinheit 34, die mit den Pumpen 18, 19 funktional verbunden ist.

Die Pumpen sind Bestandteile eines zweiten Moduls 35.

Für eine vor dem Mischen durchzuführende Homogenisierung des Fluids im Behälter 14 ist ein 3-fach-Ventil 22 vorgesehen. Während der Homogenisierung arbeitet nur die Pumpe 18 und das 3-fach-Ventil 22 ist so geschaltet, dass das aus dem Behälter 14 gepumpte Fluid wieder mittels der Rücklaufleitung 23, die mittels einer mechanischen Schnittstelle 24 mit dem 3-fach-Ventil 22 verbunden ist, in den Behälter 14 zurückgeführt wird. Die Schaltung des 3-fach-Ventils 22 erfolgt ebenfalls über die Steuereinheit 34.

Nach erfolgter Homogenisierung wird das 3-fach-Ventil 22 von der Steuereinheit 34 so geschaltet, dass das Fluid aus dem Behälter 14 ebenso wie das Fluid aus dem Behälter 15 einem Mischer 25 zugeführt wird. Die Pumpmenge der Pumpen 18, 19 wird entsprechend dem vorgegebenen Mischverhältnis durch die Steuereinheit 34 gesteuert.

In den Leitungen vor dem Mischer 25 ist jeweils für jedes Fluid eine Rückschlagarmatur 26, 27 vorgesehen.

## Patentansprüche

1. Verfahren zum Einwirken auf ein Fluid in einem Behälter, wobei ein Abstreifer an der Innenwandung des Behälters entlanggeführt wird, um an der Innenwandung des Behälters anhaftendes Fluid abzustreifen.

2. Verfahren zum Einwirken auf ein Fluid in einem Behälter, insbesondere nach Anspruch 1, wobei das Fluid aus dem Behälter gepumpt und in den Behälter zurückgeführt wird.

3. Verfahren nach einem der Ansprüche 1 oder 2, wobei das Fluid aus dem Behälter mit einem weiteren Fluid gemischt wird.

4. Verfahren nach einem der Ansprüche 1 bis 3, wenn abhängig von Anspruch 1, wobei der Abstreifer zentrisch in dem Behälter angeordnet ist und mit einer Umdrehungsgeschwindigkeit von unter 30 Umdrehungen/min, insbesondere bevorzugt unter 25 Umdrehungen/min, insbesondere bevorzugt unter 20 Umdrehungen/min, insbesondere bevorzugt unter 15 Umdrehungen/min, insbesondere bevorzugt unter 10 Umdrehungen/min, insbesondere bevorzugt unter 5 Umdrehungen/min, in dem Behälter gedreht wird.

5. Verfahren nach einem der Ansprüche 1 bis 4, wobei eine Ansaugleitung und der Abstreifer derart zueinander angeordnet werden, dass der bewegte Abstreifer der Ansaugleitung Fluid zuführt, so dass insbesondere eine Restentleerung erreicht wird.

6. Vorrichtung zum Einwirken auf ein Fluid in einem Behälter, wobei die Vorrichtung einen in dem Behälter anordbaren Abstreifer aufweist, der an die Innenwandung des Behälters angepasst ist, um eingesetzt in den Behälter an der Innenwandung des Behälters entlanggeführt zu werden, um an der Innenwandung des Behälters anhaftendes Fluid abzustreifen.

7. Vorrichtung nach Anspruch 6, wobei der Abstreifer um eine Ansaugleitung angeordnet ist, und der Abstreifer und die Ansaugleitung derart zueinander angeordnet sind, dass der Abstreifer bei seiner Bewegung einem Ende der Ansaugleitung Fluid zuführt.

8. Vorrichtung zum Einwirken auf ein Fluid in einem Behälter, insbesondere nach Anspruch 6 oder 7, wobei die Vorrichtung eine Ansaugleitung und eine Rücklaufleitung aufweist, die ausgestaltet sind, in den Behälter mit dem Fluid geführt zu werden.

9. Vorrichtung nach Anspruch 8, wobei die Ansaugleitung ein Ansaugrohr aufweist, das eine an den Behälter angepasste Länge hat, so dass eine am Ansaugrohr ausgebildete Öffnung kurz oberhalb des Bodens des Behälters endet.

10. Vorrichtung nach Anspruch 9, wobei das Ansaugrohr im Wesentlichen zentrisch zum Behälter anordbar ist.

11. Vorrichtung nach Anspruch 9 oder 10, wobei das Ansaugrohr ein offenes Ende aufweist.

12. Vorrichtung nach einem der Ansprüche 9 bis 11, wobei in dem Ansaugrohr ein Rückschlagventil angeordnet ist.

13. Vorrichtung nach einem der Ansprüche 9 bis 12, sofern abhängig von Anspruch 6, wobei der Abstreifer eine Hohlwelle und ein sich von der Hohlwelle radial erstreckendes Kontaktelement zum Kontakt mit der Innenwandung des Behälters aufweist, wobei das Kontaktelement einen Durchbruch aufweist.

14. Vorrichtung nach Anspruch 6 oder einem der Ansprüche 7 bis 13, sofern abhängig von Anspruch 6, wobei der Abstreifer ein elastisches Material aufweist.

15. Vorrichtung nach Anspruch 8 oder einem der Ansprüche 9 bis 14, sofern abhängig von Anspruch 8, wobei die Ansaugleitung eine mechanische Schnittstelle aufweist.

16. System zum Einwirken auf ein Fluid in einem Behälter umfassend eine Vorrichtung zum Einwirken auf ein Fluid und eine an den Behälter angepasste Vorrichtung nach einem der Ansprüche 6 bis 15.

17. System nach Anspruch 16, wobei das System eine Pumpe mit einem Anschluss an die Vorrichtung nach einem der Ansprüche 6 bis 15 aufweist.

18. System nach Anspruch 16 oder 17, wobei das System eine Steuereinheit aufweist, die ausgestaltet ist, das Pumpmodul hinsichtlich der Menge des Fluids, welches aus dem Behälter gepumpt werden soll, anzusteuern.

19. System nach Anspruch 16 bis 18, wobei das System eine Steuereinheit aufweist, die ausgestaltet ist, einen Motor zur Bewegung des Abstreifers anzutreiben, wobei die Steuereinheit ausgestaltet ist, den Abstreifer mit einer Umdrehungsgeschwindigkeit von unter 30 Umdrehungen/min, insbesondere bevorzugt unter 25 Umdrehungen/min, insbesondere bevorzugt unter 20 Umdrehungen/min, insbesondere bevorzugt unter 15 Umdrehungen/min, insbesondere bevorzugt unter 10 Umdrehungen/min, insbesondere bevorzugt unter 5 Umdrehungen/min, in dem Behälter, insbesondere intervallmäßig, zu drehen.

20. System nach einem der Ansprüche 16 bis 19, wobei ein 3-fach-Ventil vorhanden ist, mittels dem wahlweise Fluid aus dem Behälter wieder in den Behälter über eine Rücklaufleitung zurückgeführt werden kann.
